# EUROPÄISCHE PATENTSCHRIFT

(11) **EP 1 651 389 B1**
(45) Veröffentlichungstag und Bekanntmachung des Hinweises auf die Patenterteilung: **29.12.2010**
(21) Anmeldenummer: 04763716.0
(22) Anmeldetag: 02.08.2004
(51) Int. Cl.: B25D 1/02, B22D 19/06

(54) **KOMPOSIT-WERKZEUG FÜR SCHLAGENDE UND/ODER ABRASIVE BELASTUNGEN**
COMPOSITE TOOL FOR PERCUSSIVE AND/OR ABRASIVE STRAINS
OUTIL COMPOSITE POUR DES CONTRAINTES DE PERCUSION ET/OU D'ABRASION

(30) Priorität: 07.08.2003 DE 10336169
(43) Veröffentlichungstag der Anmeldung: 03.05.2006
(73) Patentinhaber: Stahlwerke Bochum GmbH, 44791 Bochum (DE)
(72) Erfinder: MAYER, Bruno, 44869 Bochum (DE); MAYER, Stephan, O., 47198 Duisburg (DE)
(74) Vertreter: Cohausz & Florack
(86) Internationale Anmeldenummer: PCT/EP2004/008648
(87) Internationale Veröffentlichungsnummer: WO 2005/014238

(56) Entgegenhaltungen:
- EP-A- 0 178 894
- DE-A- 3 102 053
- DE-B- 1 133 089
- DE-C- 592 580
- US-A- 2 578 351
- US-A- 3 896 567
- US-A- 5 238 046
- US-A1- 2004 040 752

## Beschreibung

Die Erfindung betrifft ein Komposit-Werkzeug für schlagende Belastungen. Derartige Werkzeuge werden beispielsweise zum Zerkleinern von Metall-, Gesteins- oder Abbruchmaterialien eingesetzt. Dabei sind die Werkzeuge extremen Belastungen sowohl im Bereich ihrer direkt mit dem zu zerkleinernden Gut in Kontakt kommenden Flächen als auch in dem Bereich ausgesetzt, in dem sie in der jeweiligen Zerkleinerungsmaschine gehalten sind.

Aus der Praxis bekannt und in der DE 28 29 847 A1 beschrieben sind im Einsatz schlagend und / oder abrasiv belastete Werkzeuge, die als so genannter "Monoblock" ausgeführt sind. Einfache Ausführungen dieser aus einem einzigen Metallmaterial bestehenden, blockartigen Werkzeuge weisen in der Regel eine über ihren Querschnitt und ihre Länge gleichmäßige Härte auf. Besser an die jeweils auftretenden Belastungen angepasste Monoblock-Werkzeuge weisen dagegen üblicherweise mindestens zwei Zonen unterschiedlicher Härte auf, von denen die härtere der direkten schlagenden Belastung ausgesetzt wird, während im Bereich der zäheren, weniger harten Zone die Einspannung des Werkzeugs in der jeweiligen Maschine vorgenommen wird.

Ein Nachteil der voranstehend erläuterten einfach ausgeführten Monoblock-Werkzeuge ist, dass sie eine durchgehend niedrige Basishärte besitzen oder aus schlaghärtenden Materialien hergestellt sind. Sie weisen in der Regel einen zu geringen Verschleißwiderstand auf. Bei noch- bzw. differenziert, über mehrere Abschnitte unterschiedlich gehärteten Monoblock-Werkzeugen besteht dagegen häufig das Risiko eines Bruchs in den Zonen, die eine besonders hohe Härte und, damit einhergehend, eine niedrige Duktilität besitzen.

Es ist versucht worden, die Nachteile der Monoblock-Werkzeuge durch Werkzeuge aus Materialien mit von einander abweichenden mechanisch-technologischen Eigenschaften zu beseitigen. Die verschleißfesten, die hohen mechanischen Schlagbelastungen aufnehmenden Formteile sind dabei durch mechanische Hilfsmittel in dem jeweiligen Grundkörper eingespannt. Im praktischen Einsatz zeigt sich allerdings, dass die mechanischen Verbindungen zwischen den miteinander verkoppelten Elementen anfällig gegen Ermüdung in Folge der im Betrieb auftretenden hohen Belastungen sind.

Auch sind Werkzeuge für schlagende Belastungen bekannt, die durch Verbundguss erzeugt worden sind. Bei diesen Werkzeugen wird der verschließfeste Formkörper in der Regel durch eine stoffschlüssige Verbindung in dem Material des Grundkörpers gehalten. Nachteilig an diesen Werkzeugen sind allerdings die hohen Kosten ihrer Herstellung, die sich durch einen hohen Aufwand an Material und eine komplexe Prozessführung ergeben. Darüber hinaus besteht im Betrieb laufend das Risiko eines Bruchs der metallischen Verbindung zwischen verschleißbeständigem Formelement und Grundkörper. Werkzeuge dieser Art sind beispielsweise aus der DE-PS 592 580 bekannt.

Es sind auch Komposit-Werkzeuge bekannt, bei denen ein schwammartiges, porös ausgebildetes Insert, das aus Metall oder einer Keramik bestehen kann, in den Werkstoff des Grundkörpers eingegossen ist. Im Zuge des Abgießens dringt der Grundkörper-Werkstoff in die Öffnung und Höhlungen des Inserts ein, so dass sich eine intensive Verklammerung des Grundkörpers mit dem Inlay ergibt. Problematisch beim Einsatz solcherart hergestellter Werkzeuge ist jedoch, dass sich die Sprödigkeit der als Werkstoff für den Inlay-Werkstoff eingesetzten Metall-Oxide bei bestimmten Anwendungen nachteilig auf das Einsatzverhalten der Werkzeuge auswirkt.

Schließlich ist aus der US 5,238,046 ein Komposit-Werkzeug gemäß dem Oberbegriff des Anspruchs 1 bekannt, bei dem der Grundkörper mit dem Formkörper über im Wesentlichen ausschließlich formschlüssig verbunden ist, indem der Formkörper eine Einschnürung aufweist. Derartige Einschnürungen bilden jedoch Schwachstellen, die sich nachteilig auf die Haltbarkeit des Komposit-Werkzeugs auswirken.

Ausgehend vom voranstehend erläuterten Stand der Technik lag der Erfindung die Aufgabe zugrunde, ein Komposit-Werkzeug der eingangs angegebenen Art zu schaffen, das bei Minimierung des Risikos eines Werkzeugbruchs eine hohe Verschleißbeständigkeit aufweist und bei dem der Formkörper im Grundkörper über eine lange Betriebsdauer sicher gehalten ist.

Diese Aufgabe ist erfindungsgemäß durch ein Komposit-Werkzeug für schlagende und/oder abrasive Belastungen gelöst worden, das durch einen aus einer hochduktilen, schlaghärtenden Eisenbasis-Legierung erzeugten Grundkörper und mindestens einen in den Grundkörper eingegossenen, im Grundkörper unter weitestgehendem Ausschluss einer stoffschlüssigen Verbindung formschlüssig gehaltenen Formkörper gebildet ist, der im der schlagenden Belastung direkt ausgesetzten Bereich des Komposit-Werkzeugs angeordnet und aus einem vom Eisenwerkstoff des Grundkörpers abweichenden, hochverschleißfesten Metallwerkstoff als massiver Körper vorgefertigt ist, wobei der Formkörper eine ausgehend von einer Basisfläche sich in Richtung seiner der Basisfläche gegenüberliegenden Stirnfläche verjüngende Form besitzt und wobei die Stirnfläche dem der schlagenden Belastung direkt ausgesetzten Bereich des Komposit-Werkzeugs zugeordnet ist.

Eine solche Form ist beispielsweise dann gegeben, wenn der Formkörper die Grundform eines Pyramidenstumpfes besitzt. Bei einer solchen im Wesentlichen konisch von der Basiszur Stirnfläche zulaufenden Formgebung ist auf einfache Weise sichergestellt, dass der Formkörper auch noch nach langer Betriebszeit sicher im Grundkörper gehalten ist.

Das erfindungsgemäße Komposit-Werkzeug besteht im Wesentlichen aus einem Grundkörper, der aus einem gegossenen, hochduktilen Werkstoff erzeugt ist. In der im Betrieb schlagend und / oder abrasiv belasteten Zone dieses Grundkörpers ist ein Formkörper platziert, der aus einer hochfesten, ebenfalls metallischen, bevorzugt eisenbasierten Legierung gefertigt ist. Die Form des Formkörpers ist dabei so gewählt, dass der Formkörper im ihn umgebenden Material des Grundkörpers sicher formschlüssig gehalten ist. Gleichzeitig sind die Werkstoffe von Grundkörper und Formkörper so aufeinander abgestimmt, dass es zu keiner nennenswerten stoffschlüssigen Verbindung zwischen dem Formkörper und dem Grundkörper kommt. Ebenso wenig ist es erfindungsgemäß vorgesehen; dass der Formkörper durch zusätzliche mechanisch wirkende Hilfsmittel in dem Grundkörper gehalten ist.

Mit der Erfindung steht ein in Zerkleinerungsmaschinen universell einsetzbares, besonders einfach herstellbares Komposit-Werkzeug zur Verfügung, das in seiner dem primären Verschleiß ausgesetzten Arbeitszone durch den dort angeordneten Formkörper einen hohen Verschleißwiderstand besitzt und gleichzeitig eine deutlich reduzierte Bruchempfindlichkeit aufweist. Da die hohen schlagenden oder abrasiven Belastungen durch den aus hartem, verschleißfestem Material bestehenden Formkörper aufgenommen werden, können der Werkstoff des Grundkörpers und die bei seiner Verarbeitung angewendeten Wärmebehandlungen ohne Rücksicht auf die im praktischen Betrieb auftretenden Belastungen auf eine möglichst hohe Duktilität des Grundkörpers ausgerichtet sein.

Die bei der Erzeugung erfindungsgemäßer Komposit-Werkzeuge angewendete Wärmebehandlung sieht vor, dass die Wärmeführung während des Herstellprozesses die notwendigen Parameter für die beiden zu kombinierenden Werkstoffe berücksichtigt. Ziel ist es dabei, im Grundkörper eine möglichst hohe Duktilität und im Formkörper eine möglichst hohe Härte zu erzeugen. Dies wird erreicht durch eine Behandlung im Hochtemperaturbereich von 950 - 1100 °C. Dann erfolgt eine gebrochene Flüssigkeitshärtung im Bereich von 350 - 600 °C, an die sich wiederum eine Abkühlung an Luft und ein nachträgliches Entspannen bei Temperaturen von 300 - 400 °C anschließen.

Ein weiterer wesentlicher Vorteil der Erfindung besteht darin, dass der Formkörper in beliebiger, kostengünstiger Weise vorgefertigt werden kann. So kann es sich bei dem in das erfindungsgemäße Komposit-Werkzeug eingegossenen Formkörper beispielsweise um ein Schmiedeteil, ein Stanzteil, ein geschnittenes Teil, ein gebranntes Teil, ein Sinterteil oder ein Gussstück handeln. Dabei kann das Stanzteil, gebrannte bzw. geschnittene Teil aus einem Flachmaterial hergestellt sein.

Erfindungsgemäß wird durch die Auswahl der für den Grundkörper und den Formkörper verwendeten Werkstoffe sichergestellt, dass die spezifischen mechanisch-technologischen Eigenschaften beider Werkstoffe, nämlich einerseits hochverschließfest für den Formkörper und andererseits hochduktil für den Grundkörper, sowohl während des Herstellungsprozesses selbst als auch im praktischen Einsatz erhalten bleiben. Als für die Herstellung des Grundkörpers geeigneter Werkstoff, der diese Anforderungen erfüllt, erweist sich eine Eisenlegierung, die (in Gew.-%) 8,0 - 22,0 % Mn, 0,2 - 2,8 % Cr, 0,5 - 1,5 % C und als Rest Fe und unvermeidbare Verunreinigungen enthält. Eine eine hohe Härte des Formkörpers ermöglichende Eisenlegierung enthält dagegen (in Gew.-%) 6,0 - 16,0 % Cr, 0,3 - 1,5 % Mo, 0,3 - 1,4 % W , 0,6 - 2,2 % C und als Rest Fe und unvermeidbare Verunreinigungen. Unterstützt durch eine auf die jeweiligen Werkstoff-Zusammensetzungen abgestimmte Wärmebehandlung lassen sich mit diesen Legierungen besonders langlebige, robuste Komposit-Werkzeuge erzeugen, die auch härtesten Belastungen über die jeweils geforderte Einsatzdauer standhalten. Dabei können innerhalb der erfindungsgemäß vorgegebenen Legierung die Werkstoffe von Grundkörper und Formkörper so aufeinander abgestimmt werden, dass der Formkörper während und in Folge der Nutzungsbeanspruchung permanent im Komposit-Werkzeug verspannt ist.

Eine weitere im Hinblick auf die Erhöhung der Verschleißbeständigkeit und die Minimierung des Risikos eines Werkzeugsbruchs besonders günstige Ausgestaltung der Erfindung ist **dadurch gekennzeichnet, dass** in dem Bereich, in dem der Eisenwerkstoff des Grundmaterials den Formkörper seitlich umgibt, das Verhältnis der in einer ersten Achse gemessenen mittleren Stärke des Grundmaterials zur in derselben Achse gemessenen mittleren Stärke des eingegossenen Formkörpers 0,2 bis 1,0 beträgt. Bei Berücksichtigung dieses Bereichs der Stärkenverhältnisse ist eine hohe Sicherheit gegen den Bruch auch bei stark wechselnden Belastungen im Bereich der Einspann- und Lagerzone des Komposit-Werkzeugs gewährleistet.

Die Herstellung eines erfindungsgemäßen Komposit-Werkzeugs erfolgt bewusst so, dass es zu keiner wesentlichen metallischen Bindung zwischen dem Formkörper und dem ihn zumindest teilweise umgebenden Grundkörper kommt. Um die permanente Verbindung zwischen dem Grundkörper und dem Formkörper zu gewährleisten, ist der Formkörper vielmehr so ausgelegt, dass der Formkörper formschlüssig im Material des Grundkörpers eingebettet ist.

Der formschlüssige Halt des Formkörpers kann auch dadurch erreicht werden, dass in die Seitenflächen des Formkörpers Vertiefungen eingeformt sind. Alternativ oder ergänzend können zum selben Zweck an die Seitenflächen des Formkörpers Erhöhungen angeformt sein.

Nachfolgend wird die Erfindung anhand einer Ausführungsbeispiele darstellenden Zeichnung näher erläutert. Fig. 1 bis 4 zeigen jeweils ein Komposit-Werkzeug in perspektivischer Darstellung.

Die in den Figuren dargestellten Komposit-Werkzeuge 1, 11, 21, 31 weisen jeweils einen quaderförmig ausgebildeten Grundkörper 2 auf, der aus einem hochduktilen Eisenwerkstoff gegossen ist. Der Grundkörper 2 ist dabei ausgehend von seiner einen schmalen Stirnseite 2a in einen im praktischen Einsatz dem direkten Kontakt mit dem zu zerkleinernden Material ausgesetzten, sich etwa über ein Drittel der Gesamtlänge L des Grundkörpers 2 erstreckenden Arbeitsabschnitt 2b, einen sich an den Arbeitsabschnitt 2b anschließenden Einspannabschnitt 2c, an dem bei montiertem Komposit-Werkzeug 1, 11, 21, 31 die nicht dargestellte Spanneinrichtung einer ebenfalls nicht gezeigten Zerkleinerungsmaschine angreift, und einen sich an den Einspannabschnitt 2c anschließenden Lagerabschnitt 2d unterteilt, an dem das Komposit-Werkzeug 1 in montierter Stellung in der Zerkleinerungsmaschine abgestützt ist.

Beim in Fig. 1 dargestellten Komposit-Werkzeug 1 ist in den Arbeitsabschnitt des Grundkörpers 2 ein aus einem hochfesten, harten Eisenwerkstoff massiv hergestellter Formkörper 3 eingegossen. Der Formkörper 3 weist eine sechseckige Grundfläche 3a mit zwei einander gegenüberliegenden langen Seiten auf, die an ihren Enden jeweils durch zwei unter einem stumpfen, in Richtung der Innenfläche geöffneten Winkel aufeinander treffende kurze Seiten miteinander verbunden sind. Ausgehend von der derart geformten Grundfläche 3a verjüngt sich der Formkörper 3 in Richtung der Stirnseite 2a des Grundkörpers 2.

Auf diese Weise ist eine ausgehend von der Grundfläche 3a in Richtung der der Stirnseite 2a des Grundkörpers 2 zugeordneten Stirnfläche 3b des Formkörpers 3 konisch zulaufende Form des Formkörpers 3 gebildet. Der derart geformte Formkörper 3 ist im Neuzustand des Komposit-Werkzeugs 1 seitlich und im Bereich seiner Grundfläche 3a vom Werkstoff des Grundkörpers 2 vollständig umgeben. Die mittlere, in einer parallel zur Stirnseite 2a in Richtung der breiteren Seitenflächen des Grundkörpers 2 verlaufenden und senkrecht zu diesen ausgerichtete Messachse X gemessene Stärke d_{G1} der den Formkörper 3 in Dickenrichtung seitlich umgebenden Wand 2f des Grundkörpers 2 ist dabei so gewählt, dass das Verhältnis der mittleren Stärke d_{G1} zur in derselben Messachse X gemessenen mittleren Dicke d_{F1} des Formkörpers 3 etwa 0,3 beträgt. In entsprechender Weise ist die in einer quer zur Messachse X ausgerichteten Messachse Y gemessene Stärke d_{G2} der den Formkörper 3 in Breitenrichtung seitlich umgebenden Wand 2e des Grundkörpers 2 so gewählt, dass das Verhältnis der mittleren Stärke d_{G2} zur in derselben Messachse Y gemessenen mittleren Dicke d_{F2} des Formkörpers 3 etwa 0,2 beträgt.

Durch diese Dimensionierung der den Formköper 3 seitlich umgebenden Wände 2e,2f des Grundkörpers 2 in Kombination mit der konisch sich in Richtung seiner Stirnfläche 3b verjüngenden Form des Formkörpers 3 ist sichergestellt, dass der Formkörper 3 auch unter hohen in der Praxis auftretenden schlagenden Belastungen sicher in dem Komposit-Werkzeug 1 gehalten ist. Dabei unterstützt die Abstimmung der Werkstoffe von Formkörper 3 und Grundkörper 2 nicht nur den festen Halt des Formkörpers 3 in dem Grundkörper 2, sondern stellt vor allen Dingen sicher, dass das Risiko eines Bruchs des Komposit-Werkzeugs 1 im Bereich des Einspannabschnitts 2c oder des Lagerabschnitts 2d auf ein Minimum reduziert ist.

In den Arbeitsabschnitt 2b des Grundkörpers 2 des in Fig. 2 dargestellten Komposit-Werkzeugs 11 ist ebenfalls ein aus einem hochharten Eisenwerkstoff massiv gefertigter Formkörper 13 eingegossen. Anders als beim Komposit-Werkzeug 1 umgibt der Werkstoff des Grundkörpers 2 den Formkörper 3 im Neuzustand des Komposit-Werkzeugs 11 vollständig.

Wiederum, entsprechend dem in Fig. 1 dargestellten Formkörper 3, weist der Formkörper 13 des Komposit-Werkzeugs 11 eine ausgehend von seiner Grundfläche 13a in Richtung seiner der Stirnseite 2a des Grundkörpers 2 zugeordneten Stirnfläche 13b sich verjüngende Form auf. Die Grundfläche 13a und dementsprechend die Stirnfläche 13b des Formkörpers 13 sind ebenfalls sechseckig ausgebildet, wobei die Flächen 13a,13b in diesem Fall durch zwei kurze, einander parallel gegenüberliegende Seiten begrenzt sind, die durch jeweils zwei unter einem stumpfen, zur jeweiligen Fläche 13a,13b, geöffneten Winkel aufeinander treffende längere Seiten miteinander verbunden sind.

Auch beim Komposit-Werkzeug 11 ist so durch die im Wesentlichen konische, ausgehend von der Grundfläche 13a verjüngende, Formgebung des massiven Formkörpers 13 und die Einbettung des Formkörpers 13 in den Werkstoff des Grundkörpers 12 sichergestellt, dass der Formkörper 13 auch nach langer Betriebsdauer noch sicher im Grundkörper 2 gehalten und in der Lage ist, die auf das Komposit-Werkzeug 11 direkt treffende schlagende Belastung ebenso sicher aufzunehmen.

Beim in Fig. 3 gezeigten Komposit-Werkzeug 21 ist in den Arbeitsabschnitt 2b des Grundkörpers 2 wiederum ein aus einem harten Metallwerkstoff erzeugter, massiv ausgebildeter Formkörper 23 eingegossen. Wie beim Komposit-Werkzeug 11 umgibt der Werkstoff des Grundkörpers 2 den Formkörper 23 im Neuzustand vollständig.

Der Formkörper 23 besitzt eine pyramidenstumpfförmige, vier Seitenflächen 23c,23d,23e,23f aufweisende Grundform, deren Grundfläche 23a größer ist als seine der Stirnseite 2a des Grundkörpers 2 zugeordnete Stirnfläche 23b. In zwei der einander gegenüberliegenden Seitenflächen 23c, 23d des Formkörpers 23 sind in regelmäßigen Abständen angeordnete, sich über die Länge des Formkörpers 23 erstreckende kanalartige Vertiefungen 23g eingeformt, während an die beiden anderen einander gegenüberliegenden Seitenflächen 23e,23f in unregelmäßiger Anordnung noppenartige Vorsprünge 23h angeformt sind. Die Vertiefungen 23g und die Vorsprünge 23h unterstützen in Kombination mit der konisch ausgehend von der Grundfläche 23a in Richtung der Stirnfläche 23b sich verjüngenden Form des Formkörpers 23 dessen sicheren, formschlüssigen Halt im Werkstoff des Grundkörpers 2. Die Zusammensetzung des Eisenwerkstoffs des Grundkörpers 2 ist dabei so auf die Zusammensetzung des Eisenwerkstoffs abgestimmt, aus dem der Formkörper 23 hergestellt ist, dass der Formkörper 23 nach der Fertigstellung des Komposit-Werkzeugs 21 in Folge des unterschiedlichen Wärmeausdehnungsverhaltens beider Werkstoffe zusätzlich in dem Grundkörper 2 unter Spannung kraftschlüssig gehalten ist.

Beim in Fig. 4 dargestellten Komposit-Werkzeug 31 sind schließlich drei jeweils aus einem verschleißfesten, harten Eisenwerkstoff als massive Körper hergestellte Formkörper 33',33" und 33"' eingegossen. Die Formkörper 33',33", 33"' sind jeweils pyramidenstumpfförmig ausgebildet und laufen ausgehend von ihrer rechteckigen Grundfläche 33a in Richtung der Stirnseite 2a des Grundkörpers 2 des Komposit-Werkzeugs 31 zugeordneten und im Neuzustand bündig mit dieser ausgerichteten Stirnfläche 33b konisch zu. Die Länge des zwischen den beiden äußeren Formkörpern 33', 33"' angeordneten Formkörpers 33" ist etwa halb so groß wie die Länge der beiden anderen Formkörper 33' und 33"'. Die Formkörper 33',33 " und 33"' sind dabei in einem Abstand angeordnet, dass sowohl das Verhältnis der in Richtung der Messachse X gemessenen mittleren Stärke d_{G1} des die Formkörper 33',33" und 33"' jeweils in Dickenrichtung umgebenden Werkstoffs des Grundkörpers 2 zur in derselben Messachse X gemessenen mittleren Stärke d_{F1} der Formkörper 33',33" , 33"' als auch das Verhältnis der in Richtung der Messachse Y gemessenen mittleren Stärke d_{G2} des die Formkörper 33',33" und 33"' jeweils in Breitenrichtung umgebenden Werkstoffs des Grundkörpers 2 zur in derselben Messachse Y gemessenen mittleren Stärke d_{F2} der Formkörper 33',33" , 33"' im Bereich von 0,2 bis 1,0 liegt. Wie schon im Zusammenhang mit dem in Fig. 1 dargestellten Komposit-Werkzeug 1 erläutert, ist durch diese auf die Stärke d_{F1},d_{F2} des Formkörpers 33',33",33"' bezogene Abstimmung der Wandstärken d_{G1} bzw. d_{G2} sichergestellt, dass auch unter den im praktischen Einsatz auftretenden harten Belastungen der Formkörper 33',333', 33"' diese in einer für einen dauerhaft sicheren Halt ausreichend elastischen Weise in dem duktilen Eisenwerkstoff des Grundkörpers 2 im Komposit-Werkzeug 31 gehalten sind.

Ein wichtiger Vorteil des in Fig. 4 dargestellten Komposit-Werkzeugs 31 besteht darin, dass mit dem Einbringen mehrerer härterer Formkörper 33',33",33"' in den hochduktilen Grundkörper 2 durch das zwischen den einzelnen Formkörpern 33',33",33"' vorhandene duktile Grundstoffmaterial das Bruchrisiko im praktischen Einsatz wesentlich minimiert wird. Die unterschiedliche Länge der Formkörper 33',33",33"' berücksichtigt dabei die Beschränkung des erwünscht erhöhten Verschleißwiderstandes auf Zonen der hauptsächlichen Verschleißbeanspruchung.

### BEZUGSZEICHEN

- 1,11,21,31: Komposit-Werkzeuge
- 2: Grundkörper
- 2a: schmale Stirnseite des Grundkörpers 2
- L: Gesamtlänge des Grundkörpers 2
- 2b: Arbeitsabschnitt des Grundkörpers 2
- 2c: Einspannabschnitt des Grundkörpers 2
- 2d: Lagerabschnitt des Grundkörpers 2
- 3,13,23,33',33",33"': Formkörper
- 3a,13a,33a: Grundfläche des jeweiligen Formkörpers 3,13,23,33',33",33"'
- 3b,13b,33b: Stirnfläche des jeweiligen Formkörpers 3, 13
- d_{G1},d_{G2},d_{F1},d_{F2}: mittlere Stärke der den Formkörper 3 seitlich umgebenden Wand 2e
- 2e: Wände 2e des Grundkörpers 2
- 23c,23d,23e,23f: Seitenflächen des Formkörpers 23
- 23g: kanalartige Vertiefungen
- 23h: Vorsprünge
- X,Y: Messachsen

## Patentansprüche

1. Komposit-Werkzeug für schlagende und/oder abrasive Belastungen mit einem aus einer hochduktilen, schlaghärtenden Eisenbasis-Legierung erzeugten Grundkörper (2) und mindestens einem in den Grundkörper (2) eingegossenen, im Grundkörper (2) unter weitestgehendem Ausschluss einer stoffschlüssigen Verbindung formschlüssig gehaltenen Formkörper (3,13,23,33',33",33"'), der im der schlagenden Belastung direkt ausgesetzten Bereich des Komposit-Werkzeugs (1,11,21,31) angeordnet und aus einem vom Eisenwerkstoff des Grundkörpers (2) abweichenden, hochverschleißfesten Metallwerkstoff als massiver Körper vorgefertigt ist, **dadurch gekennzeichnet, dass** der Formkörper (3,13,23,33',33",33"') eine ausgehend von einer Basisfläche (3a,13a,33a) sich in Richtung seiner der Basisfläche (3a,13a,33a) gegenüberliegenden Stirnfläche (3b,13b,33b) verjüngende Form besitzt und d a s s die Stirnfläche (3b,13b,33b) dem der schlagenden Belastung direkt ausgesetzten Bereich (2a) des Komposit-Werkzeugs (1,11,21,31) zugeordnet ist.

2. Komposit-Werkzeug nach Anspruch 1, **dadurch gekennzeichnet, dass** die Eisenlegierung des Grundkörpers (2) (in Gew.-%)
| | |
|---|---|
| Mn: | 8,0 - 22,0 %, |
| Cr: | 0,2 - 2,8 %, |
| C: | 0,5 - 1,5 % |
und als Rest Fe und unvermeidbare Verunreinigungen enthält.

3. Komposit-Werkzeug nach einem der voranstehenden Ansprüche, **dadurch gekennzeichnet, dass** der Metallwerkstoff des Formkörpers (3,13,23,33',33",33"') (in Gew.-%)
| | |
|---|---|
| Cr: | 6,0 - 16,0 % |
| Mo: | 0,3 - 1,5 % |
| W: | 0,3 - 1,4 % |
| C: | 0,6 - 2,2 % |
und als Rest Fe und unvermeidbare Verunreinigungen enthält.

4. Komposit-Werkzeug nach einem der voranstehenden Ansprüche, **dadurch gekennzeichnet, dass** in dem Bereich, in dem der Eisenwerkstoff des Grundkörpers (2) den Formkörper (3,13,23,33',33",33"') seitlich umgibt, das Verhältnis der in einer Messachse (X,Y) gemessenen mittleren Stärke (d_{G1},d_{G2}) des Grundmaterials zur jeweils in derselben Messachse (X,Y) gemessenen mittleren Stärke (d_{F1} ,d_{F2}) des eingegossenen Formkörpers (3,13,23,33',33",33"') 0,2 bis 1,0 beträgt.

5. Komposit-Werkzeug nach einem der voranstehenden Ansprüche, **dadurch gekennzeichnet, dass** der Formkörper (3,13,23,33',33",33"') die Form eines Pyramidenstumpfs aufweist.

6. Komposit-Werkzeug nach einem der voranstehenden Ansprüche, **dadurch gekennzeichnet, dass** in die Seitenflächen (23c,23d,23e,23f) des Formkörpers (23) Vertiefungen eingeformt sind.

7. Komposit-Werkzeug nach einem der voranstehenden Ansprüche, **dadurch gekennzeichnet, dass** an die Seitenflächen (23e,23f) des Formkörpers (23) Erhöhungen (23h) angeformt sind.

## Claims

1. Composite tool for percussive and/or abrasive strains, having a base body (2) made of a highly ductile impact-hardening iron-based alloy, and at least one shaped body (3, 13, 23, 33', 33", 33"'), cast into the base body (2) and retained in the base body (2) by positive fit, excluding metallurgical joining as far as possible, which shaped body (3, 13, 23, 33', 33", 33"') is arranged in the area of the composite tool (1, 11, 21, 31) which is directly subjected to the percussive strain, and is prefabricated as a solid body from a highly wear-resistant metal material which deviates from the iron material of the base body (2), **characterised in that** the shaped body (3, 13, 23, 33', 33", 33"') has a shape which tapers from a base surface (3a, 13a, 33a) in the direction of its face surface (3b, 13b, 33b) located opposite the base surface (3a, 13a, 33a), and **in that** the face surface (3b, 13b, 33b) is allocated to the area (2a) of the composite tool (1, 11, 21, 31) which is directly subjected to the percussive strain.

2. Composite tool according to Claim 1, **characterised in that** the iron alloy of the base body (2) contains (as % by weight):
| | |
|---|---|
| Mn: | 8.0 - 22.0 % |
| Cr: | 0.2 - 2.8 % |
| C: | 0.5 - 1.5 % |
and the remainder being Fe and unavoidable impurities.

3. Composite tool according to one of the preceding claims, **characterised in that** the metal material of the shaped body (3, 13, 23, 33', 33", 33"') contains (as % by weight) :
| | |
|---|---|
| Cr: | 6.0 - 16.0 % |
| Mo: | 0.3 - 1.5 % |
| W: | 0.3 - 1.4 % |
| C: | 0.6 - 2.2 % |
and the remainder being Fe and unavoidable impurities.

4. Composite tool according to one of the preceding claims, **characterised in that**, in the area in which the iron material of the base body (2) surrounds the shaped body (3, 13, 23, 33', 33", 33"') laterally, the ratio of the mean thickness (d_{G1}, d_{G2}) of the basic material, measured in a measurement axis (X, Y), to the respective mean thickness (d_{F1}, d_{F2}) of the shaped body (3, 13, 23, 33', 33", 33"'), measured in the same measurement axis (X, Y), amounts to 0.2 to 1.0.

5. Composite tool according to one of the preceding claims, **characterised in that** the shaped body (3, 13, 23, 33', 33", 33"') has the shape of a truncated pyramid.

6. Composite tool according to one of the preceding claims, **characterised in that** indentations are formed into the side surfaces (23c, 23d, 23e, 23f) of the shaped body (23).

7. Composite tool according to one of the preceding claims, **characterised in that** elevations (23h) are formed into the side surfaces (23e, 23f) of the shaped body (23h).

## Revendications

1. Outil composite pour des contraintes de percussion et / ou d'abrasion, qui est doté d'un corps de base (2), fabriqué en alliage à base de fer, extrêmement ductile et durcissant au choc, et d'au moins un corps préformé (3, 13, 23, 33', 33", 33"'), qui, coulé dans le corps de base (2) et maintenu dans ledit corps de base (2) par engagement géométrique, excluant au maximum toute liaison de matière, est disposé dans la zone de l'outil composite (1, 11, 21, 31) directement soumise à la contrainte de percussion, et est préfabriqué, en tant que corps massif, en matériau métallique extrêmement résistant à l'usure, différant du matériau à base de fer du corps de base (2), **caractérisé en ce que** le corps préformé (3, 13, 23, 33', 33", 33"') présente une forme qui s'amincit, à partir d'une surface de base (3a, 13a, 33a), en direction de la surface frontale (3b, 13b, 33b) opposée à la surface de base (3a, 13a, 33a), et **en ce que** les surfaces frontales (3b, 13b, 33b) sont associées à la zone (2a) de l'outil composite (1, 11, 21, 31) directement soumise à la contrainte de percussion.

2. Outil composite selon la revendication 1, **caractérisé en ce que** l'alliage de fer du corps de base (2) contient en % en poids :
| | |
|---|---|
| Mn : | 8, 0 - 22,0 %, |
| Cr : | 0,2 - 2,8 %, |
| C : | 0, 5 - 1,5 %, |
le complément étant du fer et des impuretés inévitables.

3. Outil composite selon l'une des revendications précédentes, **caractérisé en ce que** le matériau métallique du corps préformé (3, 13, 23, 33', 33", 33"') contient en % en poins :
| | |
|---|---|
| Cr : | 6,0 - 16,0 %, |
| Mo : | 0, 3 - 1,5 %, |
| W : | 0,3 - 1,4 %, |
| C : | 0,6 - 2,2 %, |
le complément étant du fer et des impuretés inévitables.

4. Outil composite selon l'une des revendications précédentes, **caractérisé en ce que**, dans la zone, dans laquelle le matériau à base de fer du corps de base (2) entoure latéralement le corps préformé (3, 13, 23, 33', 33", 33"'), le rapport entre l'épaisseur moyenne (d_{G1}, d_{G2}) du matériau de base, mesurée dans un axe de mesure (X, Y), et l'épaisseur moyenne (d_{F1}, d_{F2}) du corps préformé, coulé (3, 13, 23, 33', 33", 33"'), mesurée dans le même axe, est de 0,2 à 1,0.

5. Outil composite selon l'une des revendications précédentes, **caractérisé en ce que** le corps préformé (3, 13, 23, 33', 33", 33"') présente la forme d'une pyramide tronquée.

6. Outil composite selon l'une des revendications précédentes, **caractérisé en ce que** des creux sont formés dans les surfaces latérales (23c, 23d, 23e, 23f) du corps préformé (23).

7. Outil composite selon l'une des revendications précédentes, **caractérisé en ce que** des élévations (23h) sont formées sur les surfaces latérales (23e, 23f) du corps préformé (23).
